# FASCICULE DE BREVET EUROPEEN

(11) **EP 3 117 965 B1**
(45) Date de publication et mention de la délivrance du brevet: **28.02.2018**
(21) Numéro de dépôt: 15177030.2
(22) Date de dépôt: 16.07.2015
(51) Int. Cl.: B25H 1/02, G04D 1/00

(54) **POSTE DE TRAVAIL ERGONOMIQUE POUR HORLOGER**
ERGONOMISCHER ARBEITSPLATZ FÜR UHRMACHER
ERGONOMIC WORKSTATION FOR CLOCKMAKER

(43) Date de publication de la demande: 18.01.2017
(73) Titulaire: ETA SA Manufacture Horlogère Suisse, 2540 Grenchen (CH)
(72) Inventeur: Attouche, Malik, 1260 Nyon (CH)
(74) Mandataire: Giraud, Eric

(56) Documents cités:
- CH-A- 394 989
- CH-A- 512 971
- US-A1- 2014 208 985

## Description

### Domaine de l'invention

L'invention concerne un poste de travail ergonomique pour horloger comportant, de part et d'autre d'une plate-forme de travail, deux supports d'avant-bras chacun réglable au moins en inclinaison dans un plan vertical, ledit poste de travail comportant des moyens de pilotage et de mémorisation agencés pour piloter des moyens de réglage motorisés pour le déplacement de chaque dit support d'avant-bras selon au moins un degré de liberté.

L'invention concerne le domaine du mobilier technique pour personnel travaillant assis, et accomplissant des tâches de précision à hauteur des yeux.

### Arrière-plan de l'invention

Les personnes effectuant des tâches manuelles d'horlogerie travaillent souvent avec les mains à hauteur des yeux, et occupent des postes de travail surélevés, où leurs avant-bras sont en position sensiblement horizontale. Malgré cet agencement particulier, ces personnes sont souvent l'objet de troubles musculo-squelettiques, notamment d'épikondylites au niveau du poignet, du coude ou de l'épaule, et de problèmes de colonne vertébrale, ainsi qu'une fatigue difficilement mesurable.

Le document CH248542 au nom de MEYER & STUEDELI décrit un établi avec des supports d'avant-bras formant, en vue de dessus, un angle obtus entre eux, et chacun incliné selon un plan vertical, et saillant de l'établi vers l'utilisateur pour lui éviter de se pencher en avant.

Le document FR1400357 au nom de SORMEL décrit un établi avec des surfaces de support d'avant-bras symétriques et inclinées chacune dans un plan vertical, de part et d'autre d'une plate-forme horizontale formant plan de travail, notamment sensiblement trapézoïdale, avec laquelle ces supports d'avant-bras forment une surface continue et sans aspérité, couverte de revêtements appropriés, d'une part aux supports d'avant-bras, et d'autre part au plan de travail. On connaît des perfectionnements de ce type d'établi avec des supports d'avant-bras chacun réglables en inclinaison dans un plan vertical par un embiellage.

Les documents CH 394989 et CH 512971 au nom de G.E. SCHLUP &Co. décrivent de tels postes de travail avec des supports d'avant-bras rotulés.

Le document US2014/020985 au nom de DesRoches décrit un poste de travail automatisé avec certains degrés de liberté automatisés, avec notamment un plan de travail réglable en hauteur, ou entièrement mobile sur un rail circulaire.

Toutefois ces aménagements sont insuffisants pour des personnels qui doivent travailler en permanence avec les coudes appuyés sur une surface d'appui, et avec le dos appuyé sur le dossier d'un siège, et ces pupitres ne comportent pas de moyen de prévention de l'ankylose et des troubles musculo-squelettiques..

### Résumé de l'invention

L'invention se propose de procurer à l'utilisateur horloger un poste de travail à ergonomie améliorée, plus facilement adaptable à la morphologie de l'utilisateur et aux tâches à effectuer que les systèmes connus de l'art antérieur, et assurant la prévention de troubles musculo-squelettiques.

Outre des possibilités de réglage selon plusieurs degrés de liberté, l'invention comporte des réglages motorisés, mémorisables et paramétrables, et les moyens moteurs utilisés pour les réglages autorisent l'exécution programmable de micro-mouvements destinés à prévenir toute ankylose chez l'utilisateur.

A cet effet, l'invention concerne un poste de travail ergonomique pour horloger selon la revendication 1.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, en perspective vue de dessus et depuis l'avant faisant face à un utilisateur, depuis le côté gauche la partie centrale d'un poste de travail ergonomique selon l'invention, où un châssis intégrant des moyens de pilotage, de mémorisation, de réglage, de motorisation et de timonerie, sert de support à une plate-forme de travail, de part et d'autre de laquelle s'étendent deux supports d'avant-bras mobiles selon plusieurs degrés de liberté, qui forment ici chacun un angle de 30° environ avec un plan horizontal, et dont les projections dans un même plan horizontal forment un angle de 90° l'une avec l'autre;
- la figure 2 est le pendant de la figure 1 en vue depuis le côté droit ;
- la figure 3 est une vue similaire du même poste de travail dans la même position, vu depuis l'arrière ;
- la figure 4 est une vue de dessus du même poste de travail dans une position où les projections dans un même plan horizontal forment un angle de 170° l'une avec l'autre;
- la figure 5 est une vue de dessus du même poste de travail dans la position des figures 1 à 3 où les projections dans un même plan horizontal forment un angle de 90° l'une avec l'autre;
- la figure 6 est une vue de dessous du même poste de travail, dans une position où les supports d'avant-bras ne sont pas symétriques par rapport à un plan de symétrie de construction de l'ensemble ;
- la figure 7 est une vue arrière du même poste de travail dans la position des figues 1 à 3 et 5 ; la figure 8 est une vue de droite, la figure 9 est une vue de gauche, et la figure 10 est une vue de face du même ensemble dans la même position ;
- la figure 11 est une vue de face avec les supports porte-bras dans un plan horizontal ;
- la figure 12 illustre les angles de lacet, tangage et roulis des supports porte-bras ;
- la figure 13 illustre, comme la figure 9, un des supports porte-bras constitué de deux parties, supérieure et inférieure réglables l'une par rapport à l'autre, al partie supérieure recevant un accoudoir capitonné ;
- la figure 14 est un schéma-bocs illustrant la coopération des différents moyens que peut comporter le poste de travail selon l'invention ;
- les figures 15 et 16 représentent, en perspective et en vue de dessus, un poste de travail selon l'invention, dont la structure porteuse est un meuble dont les montants latéraux sont réglables en hauteur.

### Description détaillée des modes de réalisation référés

L'invention concerne un poste de travail 1 ergonomique pour horloger comportant, de part et d'autre d'une plate-forme de travail 2, deux supports d'avant-bras 3D, 3G, chacun réglable au moins en inclinaison dans un plan vertical.

Ce poste de travail 1 comporte des moyens de pilotage 40 et de mémorisation, qui sont agencés pour piloter des moyens de réglage 4 motorisés pour le déplacement de chaque support d'avant-bras 3D, 3G, selon au moins un degré de liberté.

Les moyens de réglage 4 peuvent comporter, non limitativement, des moteurs électriques, des vérins à air, des vérins électriques, ou autres.

Selon l'invention, les moyens de pilotage 40 et de mémorisation sont agencés pour déclencher, à des instants pré-définis, ou à des instants aléatoires, selon la programmation effectuée, des micro-mouvements des supports d'avant-bras 3D, 3G. De préférence, ces micro-mouvements sont de courte durée inférieure à deux secondes, et sont de courte amplitude angulaire inférieure à 2° ou/et linéaire inférieure à 5 mm. De préférence, de tels micro-mouvements sont déclenchés automatiquement au moins trois fois par heure environ. Bien sûr, il est possible de programmer les moyens de pilotage 40 pour déclencher aussi des mouvements de durée ou/et d'amplitude supérieure, mais le choix préféré des micro-mouvements permet d'éviter toute anomalie dans l'exécution de la tâche en cours, et de prévenir tout rebut.

De façon avantageuse, le poste de travail 1 comporte encore une interface utilisateur 400 reliée aux moyens de pilotage 40 et de mémorisation, pour déclencher d'autres micro-mouvements, ou/et pour en modifier les paramètres.

L'interface utilisateur 400 peut comporter un écran-clavier, un écran tactile, ou similaire, des molettes de réglage, ou encore des commandes au pied appréciées par les utilisateurs car leur permettant de tester la modification des réglages au cours de l'exécution d'une tâche. La programmation du poste de travail 1 par apprentissage se fait alors de façon similaire à la programmation par apprentissage réalisée classiquement en robotique.

De préférence, l'interface utilisateur 400 est agencée pour lui signaler un défaut de position, signalé par les capteurs, par exemple un différentiel de charge droite-gauche, avant-arrière, ou encore un appui trop fort sur le dossier de son siège, ou sur un repose-pieds, ou sur les supports d'avant-bras 3D, 3G.

Et, classiquement, l'interface utilisateur 400 affiche les informations issues du bureau des méthodes, et les détails propres à la tâche de fabrication, d'assemblage, de conditionnement, de contrôle, ou similaire.

Plus particulièrement, les moyens de pilotage 40 et de mémorisation sont agencés pour mémoriser des premiers paramètres relatifs à un utilisateur donné, et des deuxièmes paramètres relatifs à une tâche donnée, et pour adapter les réglages des supports d'avant-bras 3D, 3G, aux premiers et deuxièmes paramètres.

Plus particulièrement les supports d'avant-bras 3D, 3G, comportent des accoudoirs qui renferment des capteurs d'effort reliés aux moyens de pilotage 40 et de mémorisation. Les moyens de pilotage 40 sont de préférence programmés pour surveiller les variations des efforts exercés par un utilisateur sur ces supports d'avant-bras 3D, 3G, et pour avertir l'utilisateur par un signal visuel ou/et sonore, ou/et par le déclenchement d'un tel micro-mouvement.

Avantageusement, de façon particulière, les supports d'avant-bras 3D, 3G, comportent des accoudoirs qui comportent des butées d'accoudoir, par exemple sous la forme d'un rebord de maintien, pour l'appui du coude, lesquelles butées d'accoudoir sont réglables par des moyens manuels, ou par des moyens motorisés qui sont alors avantageusement commandés par les moyens de réglage 4. Une course de 20 à 30 mm de part et d'autre d'une position médiane s'avère en général suffisante pour un bon confort de l'utilisateur.

Plus particulièrement, les supports d'avant-bras 3D ; 3G, sont chacun réglable au moins en inclinaison dans un plan vertical par pivotement autour d'un axe de tangage ATD, ATG, parallèle à la plate-forme de travail 2.

Plus particulièrement, les supports d'avant-bras 3D, 3G, sont chacun réglable au moins en ouverture par rapport à la plate-forme de travail 2, par pivotement autour d'un axe de lacet ALD, ALG, qui est perpendiculaire à la plate-forme de travail 2.

Dans une réalisation plus complexe, non illustrée par les figures, les axes de lacet ALD et ALG sont écartés d'un entraxe E qui est variable et est réglable par des moyens manuels ou par des moyens motorisés de préférence commandés par les moyens de réglage 4.

Plus particulièrement, les supports d'avant-bras 3D, 3G, sont chacun réglable en roulis autour d'un axe de roulis ARD, ARG, parallèle à une direction longitudinale laquelle s'étend sensiblement le support d'avant-bras 3D, 3G, concerné.

Dans une variante particulière, les supports d'avant-bras 3D, 3G, comportent chacun une partie inférieure 31D, 31G, dont le mouvement est commandé par les moyens de réglage 4, et une partie supérieure 33D, 33G, qui est porteuse d'un accoudoir et mobile parallèlement à la partie inférieure 31D, 31G, respective, sous l'action de moyens de réglage d'écartement 32D, 32G réglables par des moyens manuels, par des moyens motorisés de préférence commandés par les moyens de réglage 4. Une course totale de 50 à 60 mm suffit en général pour toutes les morphologies d'utilisateurs.

Plus particulièrement, le poste de travail 1 comporte un moteur unique, et les moyens de réglage 4 commandent des éléments d'une timonerie 5 pour imprimer différents mouvements aux supports d'avant-bras 3D, 3G.

De façon avantageuse, et particulièrement utile lors des réglages initiaux, les moyens de pilotage 40 et de mémorisation sont agencés pour permettre un retour instantané à une position symétrique des supports d'avant-bras 3D, 3G, par rapport à un plan de symétrie PS de la plate-forme de travail 2, en réponse à une action d'un utilisateur sur une interface utilisateur 400 reliée aux moyens de pilotage 40 et de mémorisation. En effet, pour un réglage optimal, l'utilisateur part d'une position parfaitement symétrique, et effectue des réglages différentiels jusqu'à l'obtention d'une position de travail qui lui convienne.

Les moyens de pilotage 40 et de mémorisation peuvent, encore, avantageusement être agencés pour commander, directement ou par l'intermédiaire des moyens de réglage 4, des fonctions annexes, ou des moyens d'élévation 60 agencés pour commander un mouvement vertical de la plate-forme de travail 2 par rapport à un bâti 10, ou des mouvements de manoeuvre 70 d'accessoires 11 positionnés sur une surface supérieure 9 de la plate-forme de travail 2.

La plate-forme de travail 2 peut, encore, si nécessaire être inclinée, et son dévers face à l'utilisateur peut être ajusté, de l'ordre de plus ou moins 2° par rapport à un plan horizontal; au-delà de ces valeurs, il vaut mieux positionner un plateau multi-axes, notamment cinq axes, sur la plate-forme 2.

Les figures 15 et 16 illustrent un poste de travail 1, dont la structure porteuse est un meuble dont les montants latéraux sont réglables en hauteur.

Dans une variante plus complète encore, le poste de travail comporte un siège pour l'utilisateur, muni de capteurs d'effort reliés aux moyens de pilotage 40 et de mémorisation. En particulier, des capteurs de poids permettent aux moyens de pilotage 40 d'appliquer des périodes de modification de position plus courtes pour les personnes les plus lourdes.

Et, plus particulièrement, les moyens de pilotage 40 et de mémorisation sont alors agencés pour commander les moyens de réglage 4 pour ajuster la distance entre le siège et la plate-forme de travail 2. Naturellement, des capteurs de couple ou d'effort sont agencés pour stopper tout mouvement relatif en cas de pincement ou d'écrasement d'un membre.

Naturellement, un tel siège peut lui aussi être équipé comme les supports d'avant-bras 3D, 3G, pour assurer un confort lombaire, un bon appui du cou pour la protection des vertèbres cervicales, une inclinaison d'appuie-tête, ou encore un maintien au niveau des aisselles, ou autre.

L'invention se prête bien à une fabrication modulaire pour améliorer un poste de travail existant. Notamment un module élémentaire peut consister en un support d'avant-bras unique, 3D ou 3G, équipé pour autoriser des mouvements sur plusieurs degrés de liberté, et pré-disposé pour une motorisation par un équipement de timonerie pré-monté. Le même module peut, encore, comporter un moteur d'actionnement, et des raccordements vers une interface utilisateur 400, des moyens de pilotage 40 et de mémorisation, et des moyens de réglage 4. Un module double consiste en un châssis équipé des deux supports d'avant-bras 3D et 3G, en version mécanique prédisposée à la motorisation, ou bien déjà motorisée.

## Revendications

1. Poste de travail (1) ergonomique pour horloger comportant, de part et d'autre d'une plate-forme de travail (2), deux supports d'avant-bras (3D ; 3G) chacun réglable au moins en inclinaison dans un plan vertical, ledit poste de travail (1) comportant des moyens de pilotage (40) et de mémorisation agencés pour piloter des moyens de réglage (4) motorisés pour le déplacement de chaque dit support d'avant-bras (3D ; 3G) selon au moins un degré de liberté, **caractérisé en ce que** lesdits moyens de pilotage (40) et de mémorisation sont programmables pour déclencher, à des instants pré-définis, ou aléatoires, des micro-mouvements desdits supports d'avant-bras (3D ; 3G) de courte durée inférieure à deux secondes, et de courte amplitude angulaire inférieure à 2° ou/et linéaire inférieure à 5 mm, ledit poste de travail (1) comportant encore une interface utilisateur (400) reliée auxdits moyens de pilotage (40) et de mémorisation, pour déclencher d'autres dits micro-mouvements, ou/et pour en modifier les paramètres.

2. Poste de travail (1) selon la revendication 1, **caractérisé en ce que** lesdits moyens de pilotage (40) et de mémorisation sont agencés pour mémoriser des premiers paramètres relatifs à un utilisateur donné, et des deuxièmes paramètres relatifs à une tâche donnée, et pour adapter les réglages desdits supports d'avant-bras (3D ; 3G) auxdits premiers et deuxièmes paramètres.

3. Poste de travail (1) selon la revendication 1 ou 2, **caractérisé en ce que** lesdits supports d'avant-bras (3D ; 3G) comportent des accoudoirs qui renferment des capteurs d'effort reliés auxdits moyens de pilotage (40) et de mémorisation.

4. Poste de travail (1) selon l'une des revendications 1 à 3, **caractérisé en ce que** lesdits supports d'avant-bras (3D ; 3G) comportent des accoudoirs qui comportent des butées d'accoudoir pour l'appui du coude, lesquelles butées d'accoudoir sont réglables par des moyens manuels, ou par des moyens motorisés commandés par lesdits moyens de réglage (4).

5. Poste de travail (1) selon l'une des revendications 1 à 4, **caractérisé en ce que** lesdits supports d'avant-bras (3D ; 3G) sont chacun réglable au moins en inclinaison dans un plan vertical par pivotement autour d'un axe de tangage (ATD ; ATG) parallèle à ladite plate-forme de travail (2).

6. Poste de travail (1) selon l'une des revendications 1 à 5, **caractérisé en ce que** lesdits supports d'avant-bras (3D ; 3G) sont chacun réglable au moins en ouverture par rapport à ladite plate-forme de travail (2), par pivotement autour d'un axe de lacet (ALD ; ALG) perpendiculaire à ladite plate-forme de travail (2).

7. Poste de travail (1) selon la revendication 6, **caractérisé en ce que** lesdits axes de lacet (ALD ; ALG) sont écartés d'un entraxe (E) qui est variable et est réglable par des moyens manuels ou motorisés alors commandés par lesdits moyens de réglage (4).

8. Poste de travail (1) selon l'une des revendications 1 à 7, **caractérisé en ce que** lesdits supports d'avant-bras (3D ; 3G) sont chacun réglable en roulis autour d'un axe de roulis (ARD ; ARG) parallèle à une direction longitudinale selon laquelle s'étend sensiblement ledit support d'avant-bras (3D ; 3G) concerné.

9. Poste de travail (1) selon l'une des revendications 1 à 8, **caractérisé en ce que** lesdits supports d'avant-bras (3D ; 3G) comportent chacun une partie inférieure (31D ; 31G) dont le mouvement est commandé par lesdits moyens de réglage (4), et une partie supérieure (33D ; 33G) porteuse d'un accoudoir et mobile parallèlement à ladite partie inférieure (31D ; 31G) respective sous l'action de moyens de réglage d'écartement (32D ; 32G) réglables par des moyens manuels ou motorisés alors commandés par lesdits moyens de réglage (4).

10. Poste de travail (1) selon l'une des revendications 1 à 9, **caractérisé en ce que** ledit poste de travail (1) comporte un moteur unique, et **en ce que** lesdits moyens de réglage (4) commandent des éléments d'une timonerie (5) pour imprimer différents mouvements auxdits supports d'avant-bras (3D ; 3G).

11. Poste de travail (1) selon l'une des revendications 1 à 10, **caractérisé en ce que** lesdits moyens de pilotage (40) et de mémorisation sont agencés pour permettre un retour instantané à une position symétrique desdits supports d'avant-bras (3D ; 3G) par rapport à un plan de symétrie (PS) de ladite plate-forme de travail (2), en réponse à une action d'un utilisateur sur une interface utilisateur (400) reliée auxdits moyens de pilotage (40) et de mémorisation.

12. Poste de travail (1) selon l'une des revendications 1 à 11, **caractérisé en ce que** lesdits moyens de pilotage (40) et de mémorisation sont agencés pour commander, directement ou par l'intermédiaire desdits moyens de réglage (4), des fonctions annexes, ou des moyens d'élévation (60) agencés pour commander un mouvement vertical de ladite plate-forme de travail (2) par rapport à un bâti (10), ou des mouvements de manoeuvre (70) d'accessoires (11) positionnés sur une surface supérieure (9) de ladite plate-forme de travail (2).

13. Poste de travail (1) selon l'une des revendications 1 à 12, **caractérisé en ce que** ledit poste de travail (1) comporte une structure porteuse qui est un meuble dont les montants latéraux sont réglables en hauteur.

14. Poste de travail (1) selon l'une des revendications 1 à 13, **caractérisé en ce que** ledit poste de travail (1) comporte un siège muni de capteurs d'effort reliés auxdits moyens de pilotage (40) et de mémorisation.

15. Poste de travail (1) selon la revendication 14, **caractérisé en ce que** lesdits moyens de pilotage (40) et de mémorisation sont agencés pour commander lesdits moyens de réglage (4) pour ajuster la distance entre ledit siège et ladite plate-forme de travail (2).

## Patentansprüche

1. Ergonomischer Arbeitsplatz (1) für Uhrmacher, umfassend zwei Unterarmauflagen (3D; 3G) auf beiden Seiten einer Arbeitsplattform (2), wovon jede zumindest in der Neigung in einer vertikalen Ebene einstellbar ist, wobei der Arbeitsplatz (1) Steuerungs- (40) und Speichermittel umfasst, die dafür ausgelegt sind, motorbetriebene Einstellmittel (4) für die Verlagerung jeder Unterarmauflage (3D; 3G) in mindestens einem Freiheitsgrad zu steuern, **dadurch gekennzeichnet, dass** die Steuerungs- (40) und Speichermittel programmierbar sind, um zu im Voraus definierten oder zufälligen Zeitpunkten Mikrobewegungen der Unterarmauflagen (3D; 3G) mit kurzer Dauer kleiner als zwei Sekunden und kleiner Winkelamplitude kleiner als 2° und/oder linearer Amplitude kleiner als 5 mm auszulösen, wobei der Arbeitsplatz (1) ferner eine Anwenderschnittstelle (400) umfasst, die mit den Steuerungs- (40) und Speichermitteln verbunden ist, um andere Mikrobewegungen auszulösen und/oder oder um deren Parameter zu verändern.

2. Arbeitsplatz (1) nach Anspruch 1, **dadurch gekennzeichnet, dass** die Steuerungs- (40) und Speichermittel dafür ausgelegt sind, erste Parameter bezüglich eines bestimmten Anwenders und zweite Parameter bezüglich einer bestimmten Aufgabe zu speichern und die Einstellungen der Unterarmauflagen (3D; 3G) an die ersten und zweiten Parameter anzupassen.

3. Arbeitsplatz (1) nach Anspruch 1 oder 2, **dadurch gekennzeichnet, dass** die Unterarmauflagen (3D; 3G) Armlehnen aufweisen, die Kraftsensoren enthalten, die mit den Steuerungs- (40) und Speichermitteln verbunden sind.

4. Arbeitsplatz (1) nach einem der Ansprüche 1 bis 3, **dadurch gekennzeichnet, dass** die Unterarmauflagen (3D; 3G) Armlehnen umfassen, die Armlehnenanschläge für die Abstützung des Ellenbogens aufweisen, wobei die Armlehnenanschläge durch manuelle Mittel oder durch motorbetriebene Mittel einstellbar sind, die durch die Einstellmittel (4) gesteuert werden.

5. Arbeitsplatz (1) nach einem der Ansprüche 1 bis 4, **dadurch gekennzeichnet, dass** die Unterarmauflagen (3D; 3G) jeweils zumindest in der Neigung in einer vertikalen Ebene durch Drehen um eine Nickachse (ATD; ATG), die zu der Arbeitsplattform (2) parallel ist, einstellbar sind.

6. Arbeitsplatz (1) nach einem der Ansprüche 1 bis 5, **dadurch gekennzeichnet, dass** die Unterarmauflagen (3D; 3G) jeweils zumindest in der Öffnung in Bezug auf die Arbeitsplattform (2) durch Drehen um eine Gierachse (ALD; ALG), die zu der Arbeitsplattform (2) senkrecht ist, einstellbar sind.

7. Arbeitsplatz (1) nach Anspruch 6, **dadurch gekennzeichnet, dass** die Gierachsen (ALD; ALG) um einen Mittenabstand (E) beabstandet sind, der veränderlich ist und durch manuelle Mittel oder motorbetriebene Mittel, die dann durch die Einstellmittel (4) gesteuert werden, einstellbar ist.

8. Arbeitsplatz (1) nach einem der Ansprüche 1 bis 7, **dadurch gekennzeichnet, dass** die Unterarmauflagen (3D; 3G) jeweils um eine Rollachse (ARD; ARG) rollend einstellbar sind, die zu einer Längsrichtung parallel ist, in der sich die betreffende Unterarmauflage (3D; 3G) erstreckt.

9. Arbeitsplatz (1) nach einem der Ansprüche 1 bis 8, **dadurch gekennzeichnet, dass** die Unterarmauflagen (3D; 3G) jeweils einen unteren Teil (31D; 31G), dessen Bewegung durch die Einstellmittel (4) gesteuert wird, und einen oberen Teil (33D; 33G) umfassen, der eine Armlehne trägt und parallel zu dem unteren Teil (31D; 31G) jeweils unter der Wirkung von Abstandseinstellmitteln (32D; 32G) beweglich ist, die durch manuelle Mittel oder motorbetriebene Mittel einstellbar sind, die dann durch die Einstellmittel (4) gesteuert werden.

10. Arbeitsplatz (1) nach einem der Ansprüche 1 bis 9, **dadurch gekennzeichnet, dass** der Arbeitsplatz (1) einen einzigen Motor aufweist und dass die Einstellmittel (4) Elemente eines Gestänges (5) steuern, um unterschiedliche Bewegungen auf die Unterarmauflagen (3D; 3G) zu übertragen.

11. Arbeitsplatz (1) nach einem der Ansprüche 1 bis 10, **dadurch gekennzeichnet, dass** die Steuerungs- (40) und Speichermittel dafür ausgelegt sind, eine sofortige Rückkehr der Unterarmauflagen (3D; 3G) in eine symmetrische Position in Bezug auf eine Symmetrieebene (PS) der Arbeitsplattform (2) in Reaktion auf einen Eingriff eines Anwenders an einer Anwenderschnittstelle (400), die mit den Steuerungs- und Speichermitteln (40) verbunden ist, zu ermöglichen.

12. Arbeitsplatz (1) nach einem der Ansprüche 1 bis 11, **dadurch gekennzeichnet, dass** die Steuerungs- (40) und Speichermittel dafür ausgelegt sind, direkt oder über Einstellmittel (4) zusätzliche Funktionen oder Hebemittel (60) zu steuern, welche dafür ausgelegt sind, eine vertikale Bewegung der Arbeitsplattform (2) in Bezug auf einen Tragrahmen (10) oder Bewegungen (70) für die Handhabung von Zubehörteilen (11), die auf einer oberen Oberfläche (9) der Arbeitsplattform (2) positioniert sind, zu steuern.

13. Arbeitsplatz (1) nach einem der Ansprüche 1 bis 12, **dadurch gekennzeichnet, dass** der Arbeitsplatz (1) eine Tragstruktur umfasst, die ein Möbelstück ist, dessen seitliche Stützen in der Höhe einstellbar sind.

14. Arbeitsplatz (1) nach einem der Ansprüche 1 bis 13, **dadurch gekennzeichnet, dass** der Arbeitsplatz (1) einen Sitz umfasst, der mit Kraftsensoren versehen ist, die mit den Steuerungs- (40) und Speichermitteln verbunden sind.

15. Arbeitsplatz (1) nach Anspruch 14, **dadurch gekennzeichnet, dass** die Steuerungs- (40) und Speichermittel dafür ausgelegt sind, die Einstellmittel (4) zu steuern, um den Abstand zwischen dem Sitz und der Arbeitsplattform (2) einzustellen.

## Claims

1. Ergonomic watchmaker's workstation (1) including, on either side of a work platform (2), two forearm supports (3D; 3G) each at least tiltably adjustable in a vertical plane, said workstation (1) including control and storage means (40) arranged to control motorised adjustment means (4) in order to move each said forearm support (3D; 3G) in at least one degree of freedom, **characterized in that** said control and storage means (40) are programmable in order to trigger, at predefined or random moments, micro movements of said forearm supports (3D; 3G) of short duration, less than two seconds, and of small angular amplitude, less than 2° and/or linear amplitude, less than 5 mm, said workstation (1) further including a user interface (400) connected to said control and storage means (40), to trigger other said micro movements, and/or to modify the settings.

2. Workstation (1) according to claim 1, **characterized in that** said control and storage means (40) are arranged to store first settings relative to a given user, and second settings relative to a given task, and to adapt the adjustments of said forearm supports (3D; 3G) to said first and second settings.

3. Workstation (1) according to claim 1 or 2, **characterized in that** said forearm supports (3D; 3G) include armrests which contain force sensors connected to said control and storage means (40).

4. Workstation (1) according to any of claims 1 to 3, **characterized in that** said forearm supports (3D; 3G) include armrests that comprise armrest stops to support the elbow, said armrest stops are adjustable by manual means or by motorised means controlled by said adjustment means (4).

5. Workstation (1) according to any of claims 1 to 4, **characterized in that** said forearm supports (3D; 3G) are each at least tiltably adjustable in a vertical plane by pivoting about a pitch axis (ATD; ATG) parallel to said work platform (2).

6. Workstation (1) according to any of claims 1 to 5, **characterized in that** said forearm supports (3D; 3G) are each at least opening angle adjustable with respect to said platform (2), by pivoting about a yaw axis (ALD; ALG) perpendicular to said work platform (2).

7. Workstation (1) according to claim 6, **characterized in that** said yaw axes (ALD; ALG) are separated by a centre-to-centre distance (E) which is variable and adjustable by manual means or by motorised means, which are then controlled by said adjustment means (4).

8. Workstation (1) according to any of claims 1 to 7, **characterized in that** said forearm supports (3D; 3G) are each swivel adjustable about a roll axis (ARD; ARG) parallel to a longitudinal direction in which said forearm support (3D; 3G) concerned substantially extends.

9. Workstation (1) according to any of claims 1 to 8, **characterized in that** said forearm supports (3D; 3G) each include a lower part (31D; 31G), the movement of which is controlled by said adjustment means (4), and an upper part (33D; 33G), which carries an armrest and is movable parallel to said respective lower part (31D; 31G), under the action of distance adjustment means (32D; 32G) adjustable by manual means, or by motorised means which are then controlled by said adjustment means (4).

10. Workstation (1) according to any of claims 1 to 9, **characterized in that** said workstation (1) includes a single motor, and **in that** said adjustment means (4) control elements of a linkage assembly (5) to impart different movements to said forearm supports (3D; 3G).

11. Workstation (1) according to any of claims 1 to 10, **characterized in that** said control and storage means (40) are arranged to instantaneously return said forearm supports (3D; 3G) to a symmetrical position relative to a plane of symmetry (PS) of said work platform (2), in response to an action of a user on a user interface (400) connected to said control and storage means (40).

12. Workstation (1) according to any of claims 1 to 11, **characterized in that** said control and storage means (40) are arranged to control, directly or via said adjustment means (4), additional functions, or elevation means (60) arranged to control a vertical movement of said work platform (2) with respect to a frame (10) or operating movements (70) of accessories (11) positioned on an upper surface (9) of said work platform (2).

13. Workstation (1) according to any of claims 1 to 12, **characterized in that** said workstation (1) includes a supporting structure which is a piece of furniture with height adjustable side bars.

14. Workstation (1) according to any of claims 1 to 13, **characterized in that** said workstation (1) includes a chair provided with force sensors connected to said control and storage means (40).

15. Workstation (1) according to claim 14, **characterized in that** said control and storage means (40) are arranged to control said adjustment means (4) to adjust the distance between said chair and said work platform (2).
